# EUROPÄISCHE PATENTANMELDUNG

(11) **EP 1 921 380 A1**
(43) Veröffentlichungstag der Anmeldung: **14.05.2008**
(21) Anmeldenummer: 06023402.8
(22) Anmeldetag: 10.11.2006
(51) Int. Cl.: F23L 7/00, F23G 5/50, F23G 5/30

(54) **Verfahren und Vorrichtung zur Verringerung des NOx-Gehaltes in Verbrennungsabgasen von Wirbelschichtfeuerungen**

(71) Anmelder: Lentjes GmbH, 40880 Ratingen (DE)
(72) Erfinder: Hellwig, Axel, 47803 Krefeld (DE)
(74) Vertreter: Stenger, Watzke & Ring

(57) **Zusammenfassung**

Die vorliegende Erfindung betrifft ein Verfahren und eine Vorrichtung zur Verringerung des NOₓ-Gehaltes in Verbrennungsabgasen aus Müllverbrennungsanlagen mit Wirbelschichtfeuerung. Erfindungsgemäß wird dem zu verbrennenden Abfall in Abhängigkeit der in der Wirbelschicht herrschenden Temperatur Wasser zugesetzt, mit der Maßgabe, die Wirbelschichttemperatur unterhalb eines Grenzwertes einzustellen, der die Notwendigkeit einer zusätzlichen Entstickungseinrichtung überflüssig macht.

## Beschreibung

Die vorliegende Erfindung betrifft ein Verfahren sowie eine Vorrichtung zur Verringerung des NOₓ-Gehaltes in Verbrennungsabgasen aus Abfallverbrennungsanlagen mit Wirbelschichtfeuerung.

Aufgrund nationaler Vorschriften zur Beseitigung und Behandlung von Abfällen ist es üblich, kohlenstoffhaltige Abfälle zu verbrennen um das Restabfallvolumen zu reduzieren. Hierbei wird nicht nur Hausmüll verbrannt, sondern gleichfalls auch andere Abfallarten wie Industrieabfälle oder Klärschlämme. Grundsätzlich gibt es unterschiedliche Verbrennungssysteme für Abfälle. So sind beispielsweise Stufenrostöfen oder Drehrohröfen bekannt, welche zur thermischen Behandlung bzw. Verbrennung von Abfällen genutzt werden. Ein weiterer aus dem Stand der Technik bekannter Verbrennungsofentyp ist der sogenannte Wirbelschichtofen mit einer stationären Wirbelschicht. In einem solchen Wirbelschichtofen werden die zu verbrennenden Abfälle in bzw. über einem Wirbelbett aus geeigneten nicht brennbaren Feststoffpartikeln verbrannt.

Ein Problem bei der Verbrennung oder thermischen Behandlung von Abfällen ist die Bildung von Stickoxiden im Rauchgas. Stickoxide (NOₓ) sind Umweltgifte, deren Bildung unbedingt vermieden oder zumindest weitestgehend reduziert werden muß.

So tragen Stickoxide beispielsweise in komplexer Weise zur Entstehung von photochemischen Smog bei, wobei in einer Hauptreaktion NO₂ photolytisch in NO- und O Radikale gespalten wird. Stickstoffmonoxid (NO) wiederum reagiert mit Ozon zu NO₂ und O₂. Hierdurch wird die Ozonkonzentration verringert und die Ozonschicht, welche als UV-Filter in der Atmosphäre dient, geschädigt. Darüber hinaus kann atmosphärisch freigesetztes NOₓ mit Wasser unter Bildung von Salpetersäure reagieren, welche dann mit Niederschlägen in das Erdreich gelangen kann und hier zu einer Übersäuerung führt.

Der Gesetzgeber hat daher Grenzwerte für die bei der thermischen Behandlung bzw. Verbrennung von Abfällen freigesetzten NOₓ-Werte festgelegt. So darf beispielsweise der Halbstunden-Mittelwert an NOₓ im Rauchgas 400 mg/Nm³ₜᵣ nicht überschreiten. Der Gesamttagesmittelwert darf 200 mg/Nm³ₜᵣ nicht überschreiten.

Ein Problem der Wirbelschichtöfen zur Abfallverbrennung ist es, daß sowohl im stationären Zustand als auch beim Anfahren der Öfen diese NOₓ-Grenzkonzentrationen im Rauchgas regelmäßig überschritten werden, so daß das entstandene Rauchgas in nachgeschalteten Entstickungsschritten, wie beispielsweise SNCR-Anlagen, entstickt werden muß, um die gesetzlich festgelegen Grenzwerte einzuhalten.

Entsprechende Entstickungsschritte sind jedoch kostenintensiv und können zur Bildung anderer umweltrelevanter Stickstoffverbindungen wie beispielsweise Ammoniak oder Lachgas (N₂O) führen.

Es ist daher die **Aufgabe** der vorliegenden Erfindung, ein Verfahren zur Verringerung des NOₓ-Gehaltes in Verbrennungsabgasen aus Abfallverbrennungsanlagen mit Wirbelschichtfeuerung anzugeben, mit welchem die gesetzlich festgelegten Grenzwerte der NOₓ-Konzentrationen in Rauchgas insbesondere im stationären Betrieb der Wirbelschicht bereits ohne zusätzlichen Entstickungsschritt eingehalten werden. Darüber hinaus ist es die Aufgabe der vorliegenden Erfindung, eine entsprechende Vorrichtung zur Durchführung des erfindungsgemäßen Verfahrens anzugeben.

**Gelöst** wird die Aufgabe hinsichtlich des Verfahrens durch ein Verfahren zur Verringerung des NOₓ-Gehaltes in Verbrennungsabgasen aus Abfallverbrennungsanlagen mit Wirbelschichtfeuerung, welches dadurch gekennzeichnet ist, daß dem zu verbrennenden Abfall in Abhängigkeit der Temperatur in der Wirbelschicht Wasser zugesetzt wird.

Auf eine Stützfeuerung, um die notwendige Verbrennungstemperatur zu halten, kann bei der erfindungsgemäßen Ausgestaltung des Verfahrens verzichtet werden.

Es hat sich gezeigt, daß die NOₓ-Bildung in stationären Wirbelschichtöfen zur Verbrennung von Abfällen abhängig von der Wirbelbettemperatur ist. Unterhalb eines bestimmten Temperaturbereichs kann die NOₓ-Bildung deutlich unter dem gesetzlich festgelegten Tagesmittelwert von 200 mg/Nm³ₜᵣ gehalten werden. Oberhalb eines bestimmten Temperaturbereichs steigt die NOₓ-Konzentration im Rauchgas deutlich über diesen Grenzwert an. Während des Anfahrens der Wirbelschicht kann der NOₓ-Wert kurzzeitig auf deutlich über 800 mg/Nm³ₜᵣ steigen. Der gesetzlich festgelegte Halbstunden-Mittelwert von 400 mg/Nm³ₜᵣ kann dann nicht in jedem Fall eingehalten werden.

Die Wirbelschichtverbrennung allgemein teilt sich in die drei Zonen Wirbelbett, Verbrennungszone und Nachverbrennungszone auf. Während des Normalbetriebs eines Wirbelschichtofens zur Verbrennung von Abfällen kann entsprechend der Abfallzusammensetzung und des Heizwertes der Verbrennungsprozess überwiegend im Bereich der Wirbelschicht oder im Bereich der Nachbrennzone erfolgen.

Verläuft der Verbrennungsprozeß überwiegend im Bereich der Nachbrennzone, kühlt die Wirbelschicht aus. In diesen Fällen werden die Grenzwerte während des Normalbetriebs in der Regel eingehalten.

Verläuft dagegen der Verbrennungsprozeß zum großen oder überwiegenden Teil im Bereich der stationären Wirbelschicht, steigt die Temperatur im Wirbelbett an und das Wirbelbett überhitzt. In diesem Fall kommt es zu einer überhöhten NOₓ-Emission und die entstandenen Rauchgase müssen mittels geeigneter Entstickungssysteme entstickt werden.

Das Anfahren eines Wirbelschichtofens erfolgt in der Regel mit sogenannten Anfahrbrennern, welche die zur Fluidisierung des Wirbelbetts eingeblasene Luft aufheizen. In der Regel wird der Anfahrbrenner mit einer Temperaturrampe hochgefahren, bis eine Ofentemperatur von ca. 750°C erreicht ist. Danach unterstützt ein im Wirbelbettbereich installierter Lanzenbrenner den Anfahrprozeß bis in der Nachbrennzone eine Temperatur > 850°C erreicht ist. Sobald die festgelegte Grenztemperatur von 850°C in der Nachbrennzone überschritten wird, kann Abfall zur Verbrennung in die Müllverbrennungsanlage aufgegeben werden.

Im Verlauf dieses Anfahrprozesses werden jedoch im Wirbelbett Temperaturen von bis zu 1000°C erreicht.

Wenn nach Erreichen der festgelegten Grenztemperatur in der Nachbrennzone Abfall in den Wirbelschichtofen aufgegeben wird, steigt der NOₓ-Wert unverzüglich auf Werte von in der Regel über 800 mg/Nm³ₜᵣ und fällt anschließend bei abnehmender Bettemperatur ab. Die Abnahme auf einen Wert unter den Halbstunden-Mittelwert von 400 mg/Nm³ₜᵣ kann in Abhängigkeit des Wirbelschichtofens und des aufgegebenen Abfalls bis zu zwei Stunden betragen. Die während dieser Zeit freigesetzten Rauchgase müssen zwingend entstickt werden.

Während des stationären Betriebs eines Wirbelschichtofens kann es in Abhängigkeit der Abfallzusammensetzung bzw. des Heizwertes des Abfalls zu Temperaturen von bis zu 850°C im Wirbelbett kommen. Wie zuvor ausgeführt, führt das Erreichen solcher Temperaturen im Wirbelbett zu einer deutlich gesteigerten NOₓ-Freisetzung.

Durch die erfindungsgemäße Zugabe von Wasser zum zu verbrennenden Abfall in Abhängigkeit der in der Wirbelschicht herrschenden Temperatur kann das Auftreten solcher Temperaturspitzen sowohl während des stationären Betriebs als auch während des Anfahrens des Wirbelschichtofens vermieden werden. Durch Zugabe von Wasser zum zu verbrennenden Abfall kühlt die Wirbelschicht durch die vom Wasser benötigte Verdampfungsenthalpie ab.

Erfindungsgemäß erfolgt die Zugabe des Wassers wenigstens in Abhängigkeit der Temperatur in der Wirbelschicht. Darüber hinaus kann die Zugabe von Wasser zum Abfall in Abhängigkeit der aufgegebenen Abfallmenge erfolgen.

Hierbei erfolgt die Zugabe von Wasser in den Abfall mit der Maßgabe, daß die Temperatur in der Wirbelschicht, den zur NOₓ-Bildung verantwortlichen Temperaturbereich nicht überschreitet.

Durch die erfindungsgemäße Zugabe von Wasser in den Abfall kann somit sicher das Entstehen von Temperaturspitzen im Wirbelbett sowohl während des stationären Betriebs als auch während des Anfahrens des Wirbelschichtofens vermieden werden, wodurch die NOₓ-Emission deutlich unter den jetzt gültigen Emissionsgrenzwerten gehalten werden kann.

Hierdurch können sowohl Investitionskosten als auch Betriebsmittelkosten eingespart werden, da auf entsprechende Entstickungseinrichtungen zur Entstickung des Rauchgases verzichtet werden kann. Darüber hinaus wird der Einsatz umweltbelastener Chemikalien wie beispielsweise Ammoniak vermieden oder zumindest deutlich reduziert. Auch die Freisetzung umweltbelastender Emissionen im Rauchgas wie beispielsweise Ammoniak oder N₂O werden vermieden.

Vorteilhafterweise lassen sich auch bereits bestehende Wirbelschichtöfen mit dem erfindungsgemäßen Verfahren nachrüsten.

Darüber hinaus wird mit der Erfindung eine Vorrichtung zur Durchführung des erfindungsgemäßen Verfahrens angegeben. Die erfindungsgemäße Vorrichtung weist eine Einrichtung zur Bestimmung der Temperatur in der Wirbelschicht, eine Einrichtung zur Wasserzugabe zum zu verbrennenden Abfall sowie eine Steuerungseinrichtung auf, wobei die Steuerungseinrichtung mit der Einrichtung zur Bestimmung der Temperatur in der Wirbelschicht und der Einrichtung zur Wasserzugabe so verbunden ist, daß die Steuerungseinrichtung die Einrichtung zur Wasserzugabe in Abhängigkeit der in der Wirbelschicht bestimmten Temperatur steuern kann.

Darüber hinaus kann die erfindungsgemäße Vorrichtung eine mit der Steuereinrichtung verbundene Einrichtung zur Bestimmung der in die Wirbelschicht eingebrachten Abfallmenge aufweisen, wobei die Steuerungseinrichtung die Einrichtung zur Wasserzugabe in Abhängigkeit der in der Wirbelschicht bestimmten Temperatur und der in die Wirbelschicht eingebrachten Abfallmenge steuern kann.

Vorteilhafterweise läßt sich die erfindungsgemäße Vorrichtung einfach und kostengünstig auch in bereits bestehende Wirbelschichtöfen integrieren.

Fig. 1 zeigt einen Wirbelschichtofen 1 zur Verbrennung von Abfällen. Der Wirbelschichtofen 1 weist ein Wirbelbett 2, eine Verbrennungszone 3 und eine Nachverbrennungszone 4 auf. Mittels des Anfahrbrenners 5 kann die Wirbelschicht während des Anfahrprozesses wie zuvor beschrieben erhitzt werden. Anschließend dient der Lanzenbrenner 6 zur weiteren Temperierung des Wirbelbettes und der Nachverbrennungszone. Die Steuerungseinheit 7 ist mit dem Temperatursensor 8 und der Einrichtung zur Bestimmung der Abfallmenge 10 so verbunden, daß sie die Einrichtung zur Wasserzugabe 11 in Abhängigkeit der am Temperatursensor 8 gemessenen Temperatur in der Wirbelschicht und der mittels Einrichtung 10 bestimmten Abfallmenge mit der Maßgabe steuern kann, daß die Temperatur der Wirbelschicht unter einer Grenztemperatur von 780°C gehalten wird.

### Beispiel 1

In einem Wirbelschichtofen zur Verbrennung von Klärschlamm wurden bei der Anwendung des erfindungsgemäßen Verfahrens die folgenden Werte ermittelt:

**Durchsatz 8,4 t/h**

| | ohne Wassereindüsung | bei Wassereindüsung |
|---|---|---|
| Temperatur in Nachverbrennungszone °C | 850 - 950 | 850 - 950 |
| Temperatur im Wirbelbett °C | 810 - 850 | < 800 |
| NOₓ mg/Nm (tr) | 350 - 400 | < 100 |

Die Wasserzugabe betrug ca. 10% des Klärschlammdurchsatzes.

### Bezugszeichenliste

- 1: Wirbelschichtofen
- 2: Wirbelbett
- 3: Verbrennungszone
- 4: Nachverbrennungszone
- 5: Anfahrbrenner
- 6: Lanzenbrenner
- 7: Steuerungseinrichtung
- 8: Temperatursensor
- 9: Abfallaufgabe
- 10: Abfallmengenbestimmung
- 11: Wasserzugabe

## Patentansprüche

1. Verfahren zur Verringerung des NOₓ-Gehaltes in Verbrennungsabgasen aus Müllverbrennungsanlagen mit Wirbelschichtfeuerung,
**dadurch gekennzeichnet, daß**
dem zu verbrennenden Abfall in Abhängigkeit der Temperatur in der Wirbelschicht Wasser zugesetzt wird.

2. Verfahren nach Anspruch 1, wobei die Temperatur in der Wirbelschicht durch Zugabe von Wasser zum zu verbrennenden Abfall in einem Temperaturbereich von < 800° C eingestellt wird.

3. Verfahren nach einem der vorhergehenden Ansprüche, wobei die Wasserzugabe in Abhängigkeit der in die Wirbelschicht eingebrachten Abfallmenge erfolgt.

4. Vorrichtung zur Durchführung eines Verfahrens nach einem der Ansprüche 1 bis 3, aufweisend eine Einrichtung zur Bestimmung der Temperatur in der Wirbelschicht, eine Einrichtung zur Wasserzugabe zum zu verbrennenden Abfall sowie eine Steuerungseinrichtung, wobei die Steuerungseinrichtung mit der Einrichtung zur Bestimmung der Temperatur in der Wirbelschicht und der Einrichtung zur Wasserzugabe so verbunden ist, daß die Steuerungseinrichtung die Einrichtung zur Wasserzugabe in Abhängigkeit der in der Wirbelschicht bestimmten Temperatur steuern kann.

5. Vorrichtung gemäß Anspruch 4, weiterhin aufweisend eine mit der Steuerungseinrichtung verbundene Einrichtung zur Bestimmung der in die Wirbelschicht eingebrachten Abfallmenge, wobei die Steuerungseinrichtung die Einrichtung zur Wasserzugabe in Abhängigkeit der in der Wirbelschicht bestimmten Temperatur und der in die Wirbelschicht eingebrachten Abfallmenge steuern kann.
